# EUROPÄISCHE PATENTSCHRIFT

(11) **EP 4 309 379 B1**
(45) Veröffentlichungstag und Bekanntmachung des Hinweises auf die Patenterteilung: **30.04.2025**
(21) Anmeldenummer: 22713670.2
(22) Anmeldetag: 15.03.2022
(51) Int. Cl.: H04R 1/22, B81B 3/00, H04R 17/00, H04R 19/02

(54) **MEMS-SCHALLWANDLER MIT AUSNEHMUNGEN UND AUSKRAGUNGEN**
MEMS SOUND TRANSDUCER HAVING RECESSES AND PROJECTIONS
TRANSDUCTEUR ACOUSTIQUE MEMS COMPORTANT DES ÉVIDEMENTS ET DES SAILLIES

(30) Priorität: 16.03.2021 DE 102021202573
(43) Veröffentlichungstag der Anmeldung: 24.01.2024
(73) Patentinhaber: Fraunhofer-Gesellschaft zur Förderung der angewandten Forschung e.V., 80686 München (DE)
(72) Erfinder: STOPPEL, Fabian, 25524 Itzehoe (DE); NIEKIEL, Malte Florian, 25524 Itzehoe (DE); WAGNER, Bernhard, 25524 Itzehoe (DE); LOFINK, Fabian, 25524 Itzehoe (DE)
(74) Vertreter: Pfitzner, Hannes
(86) Internationale Anmeldenummer: PCT/EP2022/056728
(87) Internationale Veröffentlichungsnummer: WO 2022/194880

(56) Entgegenhaltungen:
- CN-A- 103 922 271
- US-A1- 2011 182 150
- US-A1- 2013 121 509

## Beschreibung

### Technisches Gebiet

Ausführungsbeispiele gemäß der vorliegenden Offenbarung beziehen sich auf MEMS-Schallwandler mit Ausnehmungen und Auskragungen. Weitere Ausführungsbeispiele beziehen sich auf MEMS-Schallwandler mit Mikrostrukturen zur Luftdämpfung.

### Hintergrund der Offenbarung

MEMS-Lautsprecher beruhen ebenso wie konventionelle Lautsprecher auf dem Verdrängen von Luft durch die Hubbewegung oder Biegebewegung eines Aktors. Der dabei erzeugte Schallpegel ist proportional zum verdrängten Luftvolumen. Eine Ausführung eines MEMS-Lautsprechers mit piezoelektrisch angetriebenen, sich in vertikaler Richtung bewegenden Mikroaktoren ist in Fig. 1 dargestellt (aus F. Stoppel, A. Männchen, F. Niekiel, D. Beer, T. Giese, I. Pieper, D. Kaden, S. Grünzig, B. Wagner, Piezoelektrische MEMS-Lautsprecher für In-Ear-Anwendungen, MikroSystemTechnik Kongress 2019, Berlin, 182-185; DE10 2017 208 911). Die Dokumente US 2011/182150, CN 103 922 271 US 2013/121509 beziehen sich auf einen Kammantrieb-MEMS-Schallwandler.

Fig. 1 zeigt eine schematische Darstellung eines MEMS-Lautsprechers 100 im nicht-ausgelenkten (oben) und ausgelenkten Zustand (unten). Der MEMS-Lautsprecher weist einen Chip-Rahmen 110, bspw. ein Substrat, sowie am Chip-Rahmen 110 eingespannte Aktoren 120 auf. Die Aktoren sind zweischichtig, aus einer Schicht aus piezoelektrischem PZT (Blei-Zirkonat-Titanat) 130 und einer Schicht aus Poly-Silizium 140 gebildet. Zwischen den Aktoren sind Entkopplungsschlitze 150 angeordnet. Bei der Auslenkung (unten) können sich die Aktoren durch die Entkopplungsschlitze 150 entkoppelt voneinander bewegen.

Im gezeigten Fall ist die schallerzeugende Aktorstruktur nicht durch eine geschlossene Membran, sondern aus mehreren, durch enge Schlitze 150 getrennte Aktoren 120 ausgebildet. Die bewegten MEMS-Aktorstrukturen können dabei allerdings hohe Resonanzgüten (Überhöhungen der Schwingungsamplituden) mit Werten im Bereich von 100 haben. Dadurch kann der erzeugte Schalldruckpegel im Frequenzgang scharfe Resonanzpeaks aufweisen, die zu akustischen Verzerrungen führen können (siehe Figur 2 und Figur 3).

Fig. 2 zeigt Schalldruckpegel (SPL) in dB des MEMS-Lautsprechers, gemessen in einem Ohr-Simulator bei verschiedenen Antriebsspannungen mit und ohne Equalizer (EQ)-Filter über der Frequenz in Hz. Die untere durchgezogene Linie beschreibt einen Schalldruckpegel bei einem Volt mit einem EQ-Filter, die gepunktete Linie einen Schalldruckpegel bei einem Volt ohne EQ-Filter und die obere durchgezogene Linie einen Schalldruckpegel bei zehn Volt mit EQ-Filter. Der Schalldruckpegel bei einem Volt ohne EQ-Filter zeigt einen großen Peak bei etwas mehr als 8000 Hz. Fig. 2 zeigt, dass durch elektronische Filter der Schalldruckpegel geglättet werden kann. Allerdings können durch diese Maßnahme die Verzerrungen, d.h. das Klirren des Lautsprechers, nicht reduziert werden (siehe Figur 3).

Fig. 3 zeigt Harmonische Verzerrungen in % bei 1 V Amplitude mit EQ-Filter (entspricht ca. 85 dB SPL) über der Frequenz in Hz. In Fig. 3 sind die gesamte harmonische Verzerrung (THD - Total Harmonic Distortion) und Anteile einzelner Oberschwingungen am Klirrfaktor (k2, k3, k5) aufgetragen. Die aufgetragenen Größen geben ein Verhältnis eines bspw. unerwünschten Oberschwingungsanteils am Signal an. Fig. 3 zeigt im Bereich von knapp 2000 Hz und im Bereich von etwas mehr als 3000 Hz hohe Peaks der Verzerrung und der Anteile am Klirrfaktor. Fig. 3 zeigt, dass EQ-Filter diese Signalverzerrungen nicht glätten können.

Aufgrund der Verzerrungen kann beispielsweise nicht die gesamte Bandbreite eines entsprechenden MEMS-Schallwandlers genutzt werden. Beispielsweise bei Anwendungen im Ultraschallbereich sind Schallwandler mit niedriger Güte, d.h. hoher Bandbreite gefordert. Damit kann der Wandler unter anderem im Impuls-Echo-Verfahren kurze Impulse erzeugen oder im continuous-wave (Dauerstrich-) Verfahren modulierte Signale senden oder empfangen.

Bei bisherigen MEMS-Schallwandlern können die Resonanzen der Aktoren nicht gezielt gedämpft werden. Bspw. wäre es wünschenswert Güten in den Bereich kleiner als 5 zu erreichen und/oder den Resonanzpeak komplett zu unterdrücken. Deshalb besteht ein Bedarf nach einem verbesserten Ansatz.

Die Aufgabe der vorliegenden Offenbarung liegt darin ein Konzept zu schaffen, welches es ermöglicht Resonanzen von Aktoren von MEMS-Schallwandlern gezielt zu dämpfen.

### Zusammenfassung der Offenbarung

Ausführungsbeispiele gemäß der vorliegenden Offenbarung schaffen MEMS-Schallwandler zur Erzeugung von Schall mit einem Aktor, der durch einen oder mehrere Spalte von einer umgebenden Struktur getrennt ist und ausgebildet ist, um eine Relativbewegung zwischen dem Aktor und der umgebenden Struktur auszuführen. Der MEMS-Schallwandler weist ferner die umgebende Struktur auf, wobei der Aktor und die umgebende Struktur eine Vielzahl von Ausnehmungen und Auskragungen aufweisen, wobei die Vielzahl von Auskragungen zugehörig zu dem Aktor in die Vielzahl von Ausnehmungen zugehörig zu der umgebenden Struktur, und/oder die Vielzahl von Auskragungen zugehörig zu der umgebenden Struktur in die Vielzahl von Ausnehmungen zugehörig zu dem Aktor, ineinandergreifend angeordnet sind, wobei die ineinandergreifenden Elemente durch einen oder mehrere Spalte getrennt sind.

Ausführungsbeispiele gemäß der vorliegenden Offenbarung beruhen auf dem Kerngedanken durch die Anordnung von Ausnehmung und Auskragungen, z.B. in Form ineinandergreifender Mäander, eine frequenzabhängige Signaldämpfung eines MEMS-Schallwandlers zu ermöglichen. Durch die Relativbewegung zwischen dem Aktor und der umgebenden Struktur wird ein, in dem Spalt zwischen Aktor und umgebener Struktur befindliches Gas, bspw. Luft (allgemein Medium), verdrängt. Hierdurch kommt es zur (Luft-) Reibung, welche wiederum den Aktor dämpft. Die Geschwindigkeit des Gases im Spalt weist dabei eine Abhängigkeit von der Schwingfrequenz des Aktors auf. Durch eine entsprechende Wahl der Geometrien von Aktor und umgebender Struktur kann die geschwindigkeitsabhängige und damit frequenzabhängige Dämpfung ausgenutzt werden, um bestimmte Frequenzen des MEMS-Schallwandlers zu dämpfen. Das ermöglicht vorteilhafterweise eine Optimierbarkeit des Schallwandlers bzw. der akustischen Eigenschaften.

Ein erfindungsgemäßer MEMS-Lautsprecher kann ein nicht oder nur schwer elektronisch filterbares Klirren (siehe bspw. Fig. 3) unterdrücken. Die Dämpfung ist dabei abhängig von den überlappenden Flächen von Aktor und umgebender Struktur, welche sich durch die Relativbewegung aneinander vorbeibewegen, sowie von dem Abstand der überlappenden Flächen von Aktor und umgebender Struktur zueinander. Die überlappenden Flächen sind dabei anders ausgedrückt die Flächen des Aktors bzw. der umgebenden Struktur, welche der umgebenden Struktur bzw. dem Aktor unmittelbar gegenüberstehen und welche sich durch die Relativbewegung aneinander vorbeibewegen. Beispielsweise können diese Flächen von Aktor und umgebender Struktur parallel zueinander ausgebildet sein und sich durch die Relativbewegung parallel aneinander oder zumindest partiell parallel aneinander vorbeibewegen.

Um die Dämpfung zu verstärken, wird daher offenbarungsgemäß diese Fläche durch die Verwendung von ineinandergreifenden Auskragungen und/oder Vertiefungen bspw. mit zusätzlichen Plattenstrukturen auf dem Aktor und der umgebenden Struktur vergrößert. Zusätzlich oder alternativ kann die Dämpfung durch einen geringen Abstand der Flächen zueinander verstärkt werden.

In anderen Worten beruhen Ausführungsbeispiele gemäß der vorliegenden Offenbarung auf der Idee, zusätzliche strömungsmechanische Strukturen, beispielsweise Plattenstrukturen und/oder Auskragungen und/oder Ausnehmungen zu integrieren, durch die der MEMS-Schallwandler, bspw. ausgebildet als Lautsprecher, mittels viskoser Gasströmung oder Luftströmung gedämpft wird.

Bei Ausführungsbeispielen gemäß der vorliegenden Offenbarung sind die ineinandergreifenden Elemente so durch einen oder mehrere Spalte getrennt, dass die ineinandergreifenden Elemente eine Dämpfungsfunktion, also bspw. die zuvor erläuterte Dämpfung, bei einer Relativbewegung zwischen Aktor und umgebender Struktur aufweisen.

Bei Ausführungsbeispielen gemäß der vorliegenden Offenbarung weist der Aktor die Vielzahl von Ausnehmungen und Auskragungen zugehörig zum Aktor entlang zumindest 50% oder entlang zumindest 75% oder zumindest entlang 90% oder zumindest entlang 99% oder entlang 100% des einen oder der mehreren Spalte auf. Alternativ oder zusätzlich kann die umgebende Struktur die Vielzahl von Ausnehmungen und Auskragungen zugehörig zur umgebenden Struktur entlang zumindest 50% oder entlang zumindest 75% oder zumindest entlang 90% oder zumindest entlang 99% oder entlang 100% des einen oder der mehreren Spalte aufweisen.

Bei weiteren Ausführungsbeispielen gemäß der vorliegenden Offenbarung ist die umgebende Struktur durch ein Substrat gebildet. Durch die Ausbildung von Auskragungen und Ausnehmungen direkt auf dem Substrat kann eine bspw. besonders einfache und kostengünstige Umsetzung eines MEMS-Schallwandlers gemäß der vorliegenden Offenbarung umgesetzt werden. Der Aktor kann bspw. direkt aus dem Substrat herausgeätzt werden und dabei mit Auskragungen und Ausnehmungen versehen werden, welche in entsprechende Strukturen des Substrats ineinandergreifen.

Bei Ausführungsbeispielen gemäß der vorliegenden Offenbarung sind die Vielzahl von Ausnehmungen und Auskragungen als Mikrostrukturen mit einem Aspektverhältnis von Höhe/Breite von mehr als 5 ausgebildet, wobei die Höhe eine Höhe orthogonal zu einer Oberfläche des Aktors oder der umgebenden Struktur ist, auf der die Auskragung angeordnet ist. Dabei ist die Breite eine Breite parallel zu der Oberfläche des Aktors oder der umgebenden Struktur, auf der die Auskragung angeordnet ist.

Durch ein hohes Aspektverhältnis kann die viskose Reibung und damit die Dämpfung verstärkt werden. Durch die entsprechende Ausbildung der Ausnehmungen und Auskragungen kann die Fläche zwischen Aktor und umgebender Struktur, welche zur Reibung beiträgt, z.B. für einen gewünschten Frequenzbereich, vergrößert werden und bspw. zugleich einen geringeren Abstand der Elemente zueinander realisiert werden, um die Dämpfung weiter zu erhöhen. Dabei sei darauf hingewiesen, dass das Aspektverhältnis hierbei nicht ausschließlich nur für Höhen von Strukturen gilt, sondern analog zu korrespondierenden Tiefen bspw. für den Fall von Ausnehmungen. Ferner können Ausnehmungen und/oder Auskragungen entsprechende Höhen oder Tiefen bspw. insbesondere orthogonal zu der Bewegungsrichtung des Aktors aufweisen, wobei die Breite der Ausnehmung oder Struktur parallel zu der Bewegungsrichtung ausgerichtet sein kann.

Bei Ausführungsbeispielen gemäß der vorliegenden Offenbarung weist der Aktor einen piezoelektrischen oder magnetischen oder elektrostatischen Antrieb auf. Alternativ oder zusätzlich kann der Aktor durch einen Biegewandler geformt sein. Der piezoelektrische Antrieb kann beispielsweise vorzugsweise durch integrierte piezoelektrische Schichten erfolgen, z.B. für Anwendungen als MEMS-Lautsprecher. Piezoelektrische Antriebe können dabei Vorteile im Hinblick auf kurze Ansprechzeiten, hohe Beschleunigungen und geringen Energiebedarf aufweisen. Ausführungsbeispiele gemäß der vorliegenden Offenbarung sind dabei jedoch nicht auf piezoelektrische Antriebe begrenzt, sondern ermöglichen die Verwendung von, bspw. für eine Applikation besonderes vorteilhafte, Antriebskonzepte, bspw. wahlweise elektrostatische oder magnetische Konzepte oder Prinzipien. Die Ausbildung des Aktors als bspw. piezoelektrischer, Biegewandler bzw. Biegeaktors kann Vorteile im Hinblick auf Stellweg und Stellkraft, sowie die Zuverlässigkeit aufweisen.

Bei Ausführungsbeispielen gemäß der vorliegenden Offenbarung weisen die Auskragungen der Vielzahl von Auskragungen eine Höhe von mehr als 50 µm auf, wobei die Höhe eine Höhe orthogonal zu einer Oberfläche des Aktors oder der umgebenden Struktur ist, auf der die jeweilige Auskragung angeordnet ist.

Die offenbarungsgemäße Ausbildung der Höhe der Auskragungen ermöglicht eine ausreichende Dämpfung zur zumindest teilweisen Unterdrückung von bspw. unerwünschtem Klirren (siehe Fig. 3). Dadurch kann bspw. ein vorteilhaftes Aspektverhältnis von Auskragungen und korrespondierenden Ausnehmungen erzielt werden, sodass die viskose Gasreibung die gewünschte Dämpfung ermöglicht.

Bei Ausführungsbeispielen gemäß der vorliegenden Offenbarung ist die Vielzahl von Auskragungen als Säulen und/oder Kämme ausgebildet und die Vielzahl von Ausnehmungen als Löcher und/oder Schlitze ausgebildet. Säulen und Kämme, sowie korrespondierende Löcher und Schlitze sind durch kostengünstige und ausgereifte Herstellungsprozesse realisierbar, sodass ein entsprechender MEMS-Schallwandler in großen Stückzahlen und/oder kostengünstig hergestellt werden kann. Ferner ermöglichen entsprechende Strukturen wie bspw. Säulen oder Kämme ein vorteilhaftes Aspektverhältnis, um die Dämpfung bspw. entsprechend den Anforderungen einer Applikation ausreichend stark einstellen zu können. Darüber hinaus ermöglichen zu den Säulen und Kämmen korrespondierende Löcher und Schlitze sehr geringe Abstände der jeweiligen Elemente zu einander, was wiederum vorteilhaft für die Dämpfung sein kann.

Bei Ausführungsbeispielen gemäß der vorliegenden Offenbarung besteht die Vielzahl von Ausnehmungen und Auskragungen aus zumindest einem aus einem Halbleiter, wie Silizium, Silizium-Verbindungen, Metallen oder Polymeren. Das ermöglicht einen einfache Herstellbarkeit mit konventionellen MEMS-Herstellungstechnologien.

Offenbarungsgemäße MEMS-Schallwandler ermöglichen die Verwendung von Materialien mit guter Verfügbarkeit, deren zugehörige Herstellungsverfahren technisch ausgereift sind, sodass ein entsprechender MEMS-Schallwandler mit geringen Kosten und hoher Qualität gefertigt werden kann.

Bei Ausführungsbeispielen gemäß der vorliegenden Offenbarung ist der MEMS-Schallwandler ausgebildet, um ein Schallsignal bei Anregung mit einem elektrischen Signal zu emittieren. Eine offenbarungsgemäße Ausführung des MEMS-Schallwandlers als MEMS-Lautsprecher ermöglicht es dabei Probleme, bspw. bisheriger Lautsprecher, z.B. in Bezug auf Klirren, durch die Vielzahl von Ausnehmungen und Auskragungen zu beheben oder zumindest abzuschwächen.

Bei Ausführungsbeispielen gemäß der vorliegenden Offenbarung ist der MEMS-Schallwandler ausgebildet, um Signale in einem Frequenzbereich von zumindest 20 Hz und/oder bis 20 kHz zu erzeugen. Alternativ oder zusätzlich kann der MEMS-Schallwandler als ein MEMS-Ultraschallwandler ausgebildet sein. Ein offenbarungsgemäßer MEMS-Ultraschallwandler kann ausgebildet sein, um Signale in einem Frequenzbereich von zumindest 20 kHz und/oder bis 100 MHz zu erzeugen.

Die Auslegung des MEMS-Schallwandlers auf einen Frequenzbereich von 20 Hz bis 20 kHz, oder in anderen Worten auf den für Menschen hörbaren Frequenzbereich, ermöglicht den Einsatz des Schallwandlers in akustischen Applikationen wie beispielsweise In-Ear-Kopfhörern, Smartphones oder Headsets. Durch die offenbarungsgemäße Verwendung von Ausnehmungen und Auskragungen kann dabei beispielsweise eine hohe Audioqualität erzielt werden. Insbesondere kann beispielsweise auch bei hohen Frequenzen, ein zum Beispiel unerwünschtes, Klirren unterdrückt werden. Ein offenbarungsgemäßer MEMS-Ultraschallwandler kann ferner durch die Dämpfung von harmonischen Verzerrungen für hohe Frequenzen eine hohe Bandbreite erzielen, sodass, beispielsweise für Messverfahren wie Impuls-Echo-Verfahren, kurze Impulse erzeugt werden können oder für Dauerstrich-Verfahren modulierte Signale gesendet werden können.

Bei Ausführungsbeispielen gemäß der vorliegenden Offenbarung weist der eine oder die mehreren Spalte eine Breite weniger als 20 µm, weniger als 10 µm oder weniger als 5 µm auf, beziehungsweise weisen allgemein eine Breite auf, die im Bereich von 0,1 µm bis 20 µm liegt. Bei der Breite des Spalts kann es sich dabei bspw. um ein Breite in lateraler Richtung oder horizontaler Richtung des Bauelements oder MEMS-Schallwandlers handeln.

Durch die Breiten im µm-Bereich können entsprechende MEMS-Schallwandler zum einen mit geringem Bauraumbedarf gebaut werden, zum anderen kann eine ausreichende Entkopplung der Schalldrücke vor bzw. hinter dem Aktor ermöglicht werden, sodass ein definierter akustischer Schalldruck erzeugt werden kann. Darüber hinaus kann eine entsprechende Dimensionierung der Spalte vorteilhaft für die frequenzabhängige Dämpfung bspw. zur Unterdrückung von Klirren sein.

Bei Ausführungsbeispielen gemäß der vorliegenden Offenbarung ist der Aktor als Biegeaktor ausgebildet und der Biegeaktor und die umgebende Struktur stehen sich einander lateral in einer Ebene gegenüber. Der Biegeaktor ist zumindest einseitig gegenüber der umgebenen Struktur eingespannt und ausgelegt, um mit einem Ende des Biegeaktors die Relativbewegung zwischen Biegeaktor und umgebender Struktur, zumindest partiell senkrecht zu der Ebene, auszuführen. Am bewegten Ende des Biegeaktors ist eine Vielzahl von Ausnehmungen und/oder Auskragungen in Form einer ersten Kammstruktur, in der gemeinsamen Ebene von Biegeaktor und umgebender Struktur, ausgebildet. Die umgebende Struktur weist auf einer, dem bewegten Ende des Biegeaktors zugewandten Seite eine Vielzahl von Ausnehmungen und/oder Auskragungen in Form einer zweiten Kammstruktur auf, wobei die erste und zweite Kammstruktur so ausgebildet sind, dass sie ineinandergreifen.

Durch die Anordnung von Aktor und umgebender Struktur lateral in einer Ebene kann ein entsprechender offenbarungsgemäßer MEMS-Schallwandler mit geringem Bauraumbedarf senkrecht zu der Ebene ausgebildet werden. Durch die Verwendung eines Biegeaktors können ferner bspw. für bestimmte Applikationen vorteilhafte, hohe Schalldrücke, erzeugt werden. Durch die Hebelbewegung kann hierbei die Relativbewegung des Aktors partiell senkrecht zur umgebenden Struktur erfolgen, sodass bspw. auch die überlappenden Flächen partiell senkrecht aneinander vorbei bewegt werden. Ferner kann der Biegeaktor von der umgebenden Struktur an mehreren Enden umgeben sein, sodass bspw. an mehreren Seiten des Aktors, die eine Relativbewegung in Bezug auf die umgebende Struktur ausführen Ausnehmungen und Auskragungen angeordnet sein können, bspw. in Form einer Kammstruktur. Analog können zusätzlich oder alternativ auf den korrespondierenden Seiten der umgebenden Struktur Auskragungen und Ausnehmungen, bspw. in Form der zweiten Kammstruktur, ausgebildet sein, sodass die Ausnehmungen und Auskragungen des Aktors und die Auskragungen und Ausnehmungen der umgebenden Struktur ineinandergreifen.

Bei Ausführungsbeispielen gemäß der vorliegenden Offenbarung ist der Aktor als Hubaktor ausgebildet und der Hubaktor und die umgebende Struktur sind in einer Ebene angeordnet. Der Hubaktor ist dabei ausgebildet, um die Relativbewegung zwischen dem Hubaktor und der umgebenden Struktur, senkrecht zu der Ebene, auszuführen und weist entlang seines Umfangs in der Ebene eine Vielzahl von Ausnehmungen und/oder Auskragungen in Form einer ersten Kammstruktur auf. Ferner weist die umgebende Struktur auf einer, der ersten Kammstruktur zugewandten Seite eine Vielzahl von Ausnehmungen und/oder Auskragungen in Form einer zweiten Kammstruktur auf, wobei die erste und zweite Kammstruktur so ausgebildet sind, dass sie ineinandergreifen.

Ein solcher offenbarungsgemäßer MEMS-Schallwandler kann einen geringen Bauraumbedarf in Richtung der Ebene, in der Aktor und umgebende Struktur angeordnet sind, oder in anderen Worten orthogonal zur Bewegungsrichtung des Aktors, aufweisen. Der Hubaktor kann ferner bspw. als kolbenförmiger Aktor ausgebildet sein.

Bei Ausführungsbeispielen gemäß der vorliegenden Offenbarung ist der Aktor in einer ersten Ebene angeordnet und die umgebende Struktur ist in einer zweiten Ebene angeordnet, wobei die erste und die zweite Ebene parallel zueinander sind und wobei der Aktor ausgebildet ist, um die Relativbewegung zwischen dem Aktor und der umgebenden Struktur senkrecht zu der ersten und zweiten Ebene auszuführen. Dabei weist der Aktor eine Vielzahl von Auskragungen in Form von Säulen und/oder Kämmen auf, wobei die Säulen und/oder Kämme senkrecht zu den parallelen Ebenen, auf einer, der umgebenden Struktur zugewandten, Oberfläche des Aktors, angeordnet sind. Die umgebende Struktur weist eine Vielzahl von Ausnehmungen in Form von Löchern und/oder Schlitzen auf, wobei die Säulen und/oder Kämme des Aktors und die Löcher und/oder Schlitze der umgebenden Struktur so ausgebildet sind, dass sie ineinandergreifen.

Die Ausbildung der umgebenden Struktur mit Löchern und/oder Schlitzen ermöglicht eine bspw. einfach und kostengünstig herstellbare Form der Ausnehmung da hierbei, z.B. durch ein Ätzverfahren nicht auf eine bestimmte Tiefe der Ätzung geachtet werden muss. Ferner kann ein solcher offenbarungsgemäßer MEMS-Schallwandler mit geringem Bauraumbedarf ausgebildet sein, bspw. durch das Ineinandergreifen der Säulen und/oder Kämme mit den Schlitzen und/oder Löchern, da diese durch die Relativbewegung bspw. quasi formschlüssig, getrennt durch einen Spalt aneinander vorbeigleiten können. Zusätzlich oder alternativ können weitere Ausnehmungen und/oder Auskragungen in der Ebene des Aktors, um den Aktor herum angeordnet sein, welche wiederum ineinandergreifend mit korrespondierenden Auskragungen und/oder Ausnehmungen der umgebenden Struktur oder einer weiteren umgebenden Struktur angeordnet sind.

Bei Ausführungsbeispielen gemäß der vorliegenden Offenbarung ist die umgebende Struktur in einer ersten Ebene angeordnet und der Aktor in einer zweiten Ebene, wobei die erste und die zweite Ebene parallel zueinander sind. Der Aktor ist ausgebildet, um die Relativbewegung zwischen dem Aktor und der umgebenden Struktur senkrecht zu der ersten und zweiten Ebene auszuführen. Dabei weist die umgebende Struktur eine Vielzahl von Auskragungen in Form von Säulen und/oder Kämmen auf, wobei die Säulen und/oder Kämme senkrecht zu den parallelen Ebenen, auf einer, dem Aktor zugewandten, Oberfläche der umgebenden Struktur, angeordnet sind. Der Aktor weist eine Vielzahl von Ausnehmungen in Form von Löchern und/oder Schlitzen auf, wobei die Säulen und/oder Kämme der umgebenden Struktur und die Löcher und/oder Schlitze des Aktors so ausgebildet sind, dass sie ineinandergreifen.

Der Aktor kann bspw. insbesondere nur teilweise als Loch- und/oder Schlitzplatte ausgebildet sein. Dies kann bspw. Vorteile im Hinblick auf den erzielbaren Schalldruck mit sich bringen. Ferner kann ein Herausätzen von Säulen und/oder Kämmen aus einem bspw. unbeweglichen Substrat, welche die umgebende Struktur bildet, fertigungstechnische Vorteile aufweisen.

Weitere Ausführungsbeispiele gemäß der vorliegenden Offenbarung schaffen MEMS-Schallwandler zur Erzeugung von Schall mit einem Aktor, der durch einen oder mehrere Spalte von einer umgebenden Struktur getrennt ist. Ferner weist der MEMS-Schallwandler die umgebende Struktur auf. Dabei ist der Aktor ausgebildet, um eine Relativbewegung zwischen dem Aktor und der umgebenden Struktur auszuführen. Die Strukturen von Aktor und/oder umgebender Struktur weisen dabei die Vielzahl von Ausnehmungen und Auskragungen auf, wobei die Vielzahl von Auskragungen zugehörig zu dem Aktor und/oder zugehörig zu den Plattenstrukturen des Aktors in die Vielzahl von Ausnehmungen zugehörig zu der umgebenden Struktur und/oder zugehörig zu den Plattenstrukturen der umgebenden Struktur und/oder die Vielzahl von Auskragungen zugehörig zu der umgebenden Struktur und/oder zugehörig zu den Plattenstrukturen der umgebenden Struktur in die Vielzahl von Ausnehmungen zugehörig zu dem Aktor und/oder zugehörig zu den Plattenstrukturen des Aktors ineinandergreifend angeordnet sind, wobei die ineinandergreifenden Elemente durch einen oder mehrere Spalte getrennt sind.

Durch die erfindungsgemäße Ausbildung von Ausnehmungen und Auskragungen, also bspw. die Integration von zusätzlichen Ausnehmungen und Auskragungen auf Plattenstrukturen, welche wiederum selbst eine Auskragung oder einen Teil einer Auskragung oder analog Ausnehmung bilden können, ermöglicht verbesserte Dämpfungseigenschaften, bspw. um ein unerwünschtes Klirren bei hohen Frequenzen zu dämpfen.

### Figurenkurzbeschreibung

Beispiele gemäß der vorliegenden Offenbarung werden nachfolgend Bezug nehmend auf die beiliegenden Figuren näher erläutert. Hinsichtlich der dargestellten schematischen Figuren wird darauf hingewiesen, dass die dargestellten Funktionsblöcke sowohl als Elemente oder Merkmale der offenbarungsgemäßen Vorrichtung als auch als entsprechende Verfahrensschritte des offenbarungsgemäßen Verfahrens zu verstehen sind, und auch entsprechende Verfahrensschritte des offenbarungsgemäßen Verfahrens davon abgeleitet werden können. Es zeigen:
- Fig. 1: eine schematische Darstellung eines MEMS-Lautsprechers im nicht-ausgelenkten (oben) und ausgelenkten Zustand (unten);
- Fig. 2: Schalldruckpegel (SPL) in dB des MEMS-Lautsprechers, gemessen in einem Ohr-Simulator bei verschiedenen Antriebsspannungen mit und ohne Equalizer (EQ)-Filter über der Frequenz in Hz;
- Fig. 3: Harmonische Verzerrungen in % bei 1 V Amplitude mit EQ-Filter (entspricht ca. 85 dB SPL) über der Frequenz in Hz;
- Fig. 4: ein Beispiel für viskose Luftdämpfung einer Platte bei Parallelbewegung nahe an einem feststehenden Plattenelement zur Erläuterung des physikalischen Prinzips bei Ausführungsbeispielen;
- Fig. 5: eine schematische Aufsicht eines MEMS-Schallwandlers gemäß einem Ausführungsbeispiel der vorliegenden Offenbarung;
- Fig. 6: eine schematische Darstellung eines MEMS-Schallwandlers gemäß eines Ausführungsbeispiels der vorliegenden Offenbarung mit kammförmigen Ausnehmungen und Auskragungen am Rand von Aktor und umgebender Struktur, welche ein Festelement aufweist;
- Fig. 7: eine Abwandlung des MEMS-Schallwandlers aus Fig. 6 gemäß eines Ausführungsbeispiels der vorliegenden Offenbarung mit Plattenstrukturen mit Auskragungen und Ausnehmungen;
- Fig. 8: eine schematische Seitenansicht eines MEMS-Schallwandlers gemäß eines Ausführungsbeispiels der vorliegenden Offenbarung mit Säulen bzw. vertikalen Kammstrukturen auf dem Aktor sowie Loch- bzw. Schlitzplatte als Festelement; und
- Fig. 9: eine schematische Seitenansicht eines MEMS-Schallwandlers gemäß eines Ausführungsbeispiels der vorliegenden Offenbarung mit einem Aktor mit Lochplatte und Säulen und/oder Kämmen auf Festelement.

### Detaillierte Beschreibung der Beispiele gemäß den Figuren

Bevor nachfolgend Ausführungsbeispiele der vorliegenden Offenbarung im Detail anhand der Zeichnungen näher erläutert werden, wird darauf hingewiesen, dass identische, funktionsgleiche oder gleichwirkende Elemente, Objekte und/oder Strukturen in den unterschiedlichen Figuren mit den gleichen oder ähnlichen Bezugszeichen versehen sind, so dass die in unterschiedlichen Ausführungsbeispielen dargestellte Beschreibung dieser Elemente untereinander austauschbar ist bzw. aufeinander angewendet werden kann.

Fig. 5 zeigt eine schematische Aufsicht eines MEMS-Schallwandlers gemäß einem Ausführungsbeispiel der vorliegenden Offenbarung. Fig. 5 zeigt den MEMS-Schallwandler 500 mit einem Aktor 510, der durch einen Spalt 520 von einer umgebenden Struktur 530 (z.B. dem Substrat) getrennt ist. Der Aktor 510 und die umgebende Struktur 530 weisen eine Vielzahl von Auskragungen 510-1, 530-1 und Ausnehmungen 510-2, 530-2 auf, wobei die Vielzahl von Auskragungen 510-1 zugehörig zu dem Aktor in die Vielzahl von Ausnehmungen 530-2 zugehörig zu der umgebenden Struktur und/oder die Vielzahl von Auskragungen 530-1 zugehörig zu der umgebenden Struktur in die Vielzahl von Ausnehmungen 510-2 zugehörig zu dem Aktor ineinandergreifend angeordnet sind, wobei die ineinandergreifenden Elemente durch den Spalt 520 getrennt sind.

Der Aktor 510 ist dabei dazu ausgebildet eine Relativbewegung zwischen dem Aktor 510 und der umgebenden Struktur 530, senkrecht zur Bildebene, auszuführen. Durch die Relativbewegung kann der Aktor 510 ein akustisches Signal aus einer elektrischen Anregung erzeugen. Durch die Auskragungen 510-1, 530-1 und Ausnehmungen 510-2, 530-2 weist der MEMS-Schallwandler große Flächen zwischen dem bewegten Aktor 510 und der umgebenden Struktur 530 auf, die eine frequenzabhängige Dämpfung durch viskose Gasdämpfung ermöglichen. Durch die Anordnung kann dabei der Spalt 520 sehr schmal gewählt werden, was sich wiederum positiv auf eine gewünschte Dämpfung auswirken kann. Dadurch können bestimmte Frequenzbereiche, die bspw. hohe Verzerrungen aufweisen, gedämpft werden.

Die Auskragungen 510-1, 530-1 und Ausnehmungen 510-2, 530-2 können dabei in einer Vielzahl von Variationen ausgebildet sein. Ausführungsbeispiele gemäß der vorliegenden Offenbarung umfassen trigonometrische Verläufe der Auskragungen 510-1 und Ausnehmungen 510-2 bzw. der Auskragungen 530-1 und Ausnehmungen 530-2 wie in Fig. 5 gezeigt. Ferner weisen Ausführungsbeispiele auch MEMS-Schallwandler mit Auskragungen und Ausnehmungen mit Kämmen, Säulen, Mäandern, Zapfen oder Dreiecken auf. Offenbarungsgemäße Auskragungen und Ausnehmungen sind bspw. so ausgebildet, dass die Länge des Spaltes 520 und die Fläche zwischen Aktor 510 und umgebender Struktur 530 möglichst groß wird um die Dämpfung zu verstärken. Darüber hinaus kann der Aktor 510 als ein mehrteiliger Aktor ausgebildet sein, oder in anderen Worten eine mehrteilige Membran aufweisen. Außerdem kann der Aktor 510 zweischichtig, aus einer Schicht aus piezoelektrischem PZT (Blei-Zirkonat-Titanat) und einer Schicht aus Poly-Silizium gebildet sein.^

Figur 4 zeigt ein Beispiel für viskose Luftdämpfung einer Platte bei Parallelbewegung nahe, bspw. bezüglich des Abstands der Platten in Bezug auf die Plattenfläche, an einem feststehenden Plattenelement und illustriert dabei die Schnittdarstellung durch Aktor und umgebende Struktur. Die Oberfläche der hier als Platte diktierten Elemente Aktor und gegenüberliegende Struktur sind entsprechend Ausführungsbeispielen durch Mäanderstrukturen bzw. allgemein Ausnehmung und Auskragung maximiert. Figur 4 zeigt eine schematische Schnittansicht einer Platte 410 der umgebenden Struktur, welche ein Festelement aufweist und eine Platte 420 des Aktors. Allgemein kann das Festelement ein bspw. unbeweglicher Teil der umgebenden Struktur sein, oder die umgebende Struktur selbst. Das Festelement kann bspw. ein Substrat sein. Die beiden Platten sind mit einem Abstand d 430 voneinander beabstandet angeordnet. Die Platte 420 des Aktors weist eine Relativgeschwindigkeit v_{Platte} 440 auf, sodass sie sich parallel zu der Platte 410 der umgebenden Struktur an dieser vorbei bewegt. Zwischen den Platten 410, 420 ist eine Geschwindigkeitsverteilung 450 der Geschwindigkeit der Luft v_{Luft} des Zwischenraums zwischen den beiden Platten 410, 420 aufgetragen.

Wenn der Abstand d 430 der Platten klein gegenüber den Plattendimensionen ist, kann die Geschwindigkeit der Luft von der feststehenden Platte 410 bis zur bewegten Platte 420 linear von Null bis zu dem Wert v zunehmen. Die Luftschichten zwischen den Platten können also mit unterschiedlichen Geschwindigkeiten aneinander vorbeigleiten. Dadurch kann sich eine Reibungskraft Fᵣ ergeben, die mit dem Newtonschen Reibungsgesetz berechnet werden kann ${F}_{r} = ηAv / d .$

Dabei ist A der Überlapp der Plattenflächen, d der Plattenabstand 430, v die Geschwindigkeit 440 der bewegten Platte (v_{Platte}) und η die Viskosität der Luft. Die Reibungskraft ist proportional zur Geschwindigkeit 440 der bewegten Platte und bildet in der Differentialgleichung der Plattenbewegung oder -schwingung ein Dämpfungsglied.

Dementsprechend kann also durch eine offenbarungsgemäße Ausbildung von Aktor und umgebender Struktur mit Ausnehmungen und/oder Auskragungen bzw. mit Plattenstrukturen, z.B. als Auskragungen, ein MEMS-Schallwandler geschaffen werden, welcher eine erwünschte Dämpfung bestimmter Frequenzen durch Anpassung der überlappenden Fläche und des Abstands der relativ bewegten Flächen von Aktor und umgebender Struktur ermöglicht.

Fig. 6 zeigt schematische Ansichten eines MEMS-Schallwandlers gemäß eines Ausführungsbeispiels der vorliegenden Offenbarung mit Auskragungen und Ausnehmungen. Fig. 6 oben zeigt eine schematische Schnittansicht eines MEMS-Schallwandlers 800 und Fig. 6 unten eine schematische Aufsicht des MEMS-Schallwandlers 800.

Figur 6 oben zeigt den MEMS-Schallwandler 800 mit einem Aktor 810, der durch einen oder mehrere Spalte 520 von einer umgebenden Struktur 530 getrennt ist, wobei die umgebende Struktur 530 ein Festelement aufweist. Der Aktor 810 ist ausgebildet, um eine Relativbewegung 620 zwischen dem Aktor 810 und der umgebenden Struktur 530 auszuführen. Der Aktor 810 und die umgebende Struktur 530, die als Kammstrukturen ausgebildet sein können, sodass der Spalte 520 ebenfalls der Kammstruktur folgt sind in der Draufsicht im unteren Teil der Figur dargestellt.

Figur 6 unten zeigt in der Aufsicht Ausnehmungen und Auskragungen 820 zwischen Hubaktor 810 und der umgebenden Struktur 530, welche ein Festelement aufweist. Die Ausnehmungen und Auskragungen 820 können dabei als Kammstrukturen ausgebildet sein und so beispielsweise (durchgehend entlang den einander zugewandten Randflächen von Hubaktor 810 und umgebender Struktur 530) ineinandergreifend angeordnet sein. Figur 6 zeigt eine mögliche Kombination offenbarungsgemäßer Ausprägungen von Auskragungen und Ausnehmungen. Mittels Figur 6 soll ferner verdeutlicht werden, dass offenbarungsgemäß eine Vielzahl von möglichen Anordnungen, welche eine gewünschte Dämpfung, beispielsweise bestimmter Frequenzen, für MEMS-Schallwandler möglich sind. Ferner sei darauf hingewiesen, dass Plattenstrukturen (nicht dargestellt) bzw. optionale Platten oder Blenden, die z.B. senkrecht zu dem Aktor 610 am Rand der umgebenden Struktur 530 (vgl. dem Aktor 610 zugewandter Rand) oder des Aktors angeordnet sein können. Die Blenden / Platten erstrecken sich im Wesentlichen parallel zu der Bewegungsrichtung 630 (z.B. aus dem Substrat heraus) und verhindern entlang der Bewegung, dass der Spalt aufklafft. Durch die Plattenstrukturen können ferner die überlappende Fläche zwischen Aktor 610 und umgebender Struktur 530 vergrößert werden, um eine viskose Gasreibung und dementsprechend eine Dämpfung bestimmter Resonanzfrequenzen zu verstärken. Die Plattenstrukturen können dabei als Auskragungen ausgebildet sein, wobei der Aktors als Ausnehmung ausgebildet sein kann oder umgekehrt.

Durch die Kombination mit dem Beispiel aus Fig. 6 kann bspw. eine starke Dämpfung, durch die Vergrößerung der überlappenden Flächen erzielt werden. Zur technologischen Implementierung der zuvor erläuterten Dämpfung auf dem sich in vertikaler Richtung bewegenden Aktor 810 des MEMS-Schallwandlers, bspw. Lautsprechers und auf einer gegenüberliegenden, umgebenden Struktur 530, bspw. einem gegenüberstehenden feststehenden Element oder Festelement mit Ausnehmungen und Auskragungen 820 angeordnet werden. Durch diese strömungsmechanischen Strukturen kann die Aktorbewegung durch die viskose Gasströmung, bspw. Luftströmung gedämpft werden. Aus der Gleichung für die Reibungskraft wird ersichtlich, dass die Dämpfung maximiert wird, wenn möglichst große Flächen in möglichst nahem Abstand angeordnet werden. Das bedeutet, dass Dämpfungsstrukturen mit Ausnehmungen und Auskragungen 820 mit einem hohen Aspektverhältnis vorteilhaft sein können. Die überlappende Fläche der Elemente 610 kann auch dadurch vergrößert werden, in dem die Elemente als ineinandergreifende Kammstrukturen mit einer Vielzahl von Fingern ausgebildet werden bzw. die Ausnehmungen und Auskragungen 820 als ineinandergreifende Kammstrukturen mit einer Vielzahl von Fingern ausgebildet werden.

Der Aktor 810 kann wie in Fig. 6 gezeigt optional als Hubaktor ausgebildet sein. Weitere Ausführungsbeispiele umfassen jedoch auch entsprechende Biegeaktoren mit zugehörigen Plattenstrukturen mit Ausnehmungen und Auskragungen.

Fig. 7 zeigt eine schematische Aufsicht eines MEMS-Schallwandlers gemäß eines Ausführungsbeispiels der vorliegenden Offenbarung mit kammförmigen Ausnehmungen und Auskragungen am Rand von Aktor und umgebender Struktur, welche ein Festelement aufweist. Fig. 7 zeigt einen MEMS-Schallwandler 700 mit einem Biegeaktor 710, der einer umgebenden Struktur 530, welche ein Festelement aufweist, lateral in einer Ebene gegenübersteht. Der Biegeaktor 710 ist zumindest einseitig gegenüber der umgebenen Struktur 530 eingespannt und ausgelegt, um mit einem Ende des Biegeaktors 710 eine Relativbewegung zwischen Biegeaktor 710 und umgebender Struktur 530 zumindest partiell senkrecht zu der Ebene, also zumindest partiell senkrecht zu der Bildebene von Fig. 7, auszuführen.

Am bewegten Ende des Biegeaktors 710 ist eine Vielzahl von Ausnehmungen 710-1 und Auskragungen 710-2 in Form einer ersten Kammstruktur 710-3, in der gemeinsamen Ebene von Biegeaktor 710 und umgebender Struktur 530, ausgebildet. Die umgebende Struktur weist auf einer, dem bewegten Ende des Biegeaktors zugewandten Seite eine Vielzahl von Ausnehmungen 530-2 und Auskragungen 530-1 in Form einer zweiten Kammstruktur 530-3 auf, wobei die erste und zweite Kammstruktur so ausgebildet sind, dass sie ineinandergreifen. Die beiden Kammstrukturen sind dabei durch einen Spalt 520 voneinander getrennt.

In anderen Worten zeigt Fig. 7 Kammstrukturen am Rand von Aktor und umgebender Struktur, welche ein Festelement aufweist. Wie oben schon erwähnt kann die bspw. überlappende Fläche, z.B. der dämpfenden Plattenstrukturen, durch Ausbildung als Kämme vergrößert werden. In dem in Fig. 7 dargestellten Ausführungsbeispiel werden am bewegten Ende eines Biegeaktors 710 Kammstrukturen 710-3, bspw. mit hohem Aspektverhältnis angeordnet. Diese bewegen sich ineinander mit eng beabstandeten Kammstrukturen 530-3 auf der umgebenden Struktur 530, bspw. einem feststehenden, lateral gegenüberstehenden Element. In gleicher Weise können dämpfende Kammstrukturen auch bei sich kolbenförmig bewegenden Hubaktoren (bspw. analog zu Fig. 6) integriert werden. In diesem Fall können die Kammstrukturen entlang des ganzen Umfangs des Aktors angeordnet werden.

Fig. 8 zeigt eine schematische Seitenansicht eines MEMS-Schallwandlers gemäß einem Ausführungsbeispiel der vorliegenden Offenbarung mit Säulen bzw. vertikalen Kammstrukturen auf dem Aktor sowie Loch- bzw. Schlitzplatte als Festelement, welche die umgebende Struktur oder einen Teil der umgebenden Struktur bildet. Fig. 8 zeigt einen MEMS-Schallwandler 900 mit einem Aktor 510 in einer ersten Ebene, einer umgebenden Struktur 530 in einer zweiten Ebene, wobei die umgebenden Struktur 530 ein Festelement aufweist, welches als Loch- bzw. Schlitzplatte ausgebildet ist und wobei die erste und die zweite Ebene parallel zueinander sind. Der Aktor ist ausgebildet, um eine Relativbewegung 620 zwischen dem Aktor 510 und der umgebenden Struktur 530 senkrecht zu der ersten und zweiten Ebene auszuführen. Der Aktor weist eine Vielzahl von Auskragungen in Form von Säulen und/oder Kämmen 510-4 auf, wobei die Säulen und/oder Kämme 510-4 senkrecht zu den parallelen Ebenen, auf einer, der umgebenden Struktur 530 zugewandten, Oberfläche des Aktors, angeordnet sind. Die umgebende Struktur 530 weist eine Vielzahl von Ausnehmungen in Form von Löchern und/oder Schlitzen 530-4 auf und die Säulen und/oder Kämme 510-4 des Aktors und die Löcher und/oder Schlitze 530-4 der umgebenden Struktur sind so ausgebildet, dass sie ineinandergreifen und durch einen Spalt 520 getrennt sind.

In anderen Worten zeigt Fig. 8 Säulen bzw. vertikale Kammstrukturen auf dem Aktor 510 und eine Loch bzw. Schlitzplatte als Festelement, welches die umgebende Struktur oder einen Teil der umgebenden Struktur bildet. In diesem Ausführungsbeispiel werden die Dämpfungsstrukturen auf der ganzen Fläche des Aktors 510 angeordnet. Sie können als Säulen und/oder als Kämme 510-4 ausgeführt werden. Das Festelement 530 ist hier vertikal über dem Aktor 510 angeordnet und als Loch- und/oder Schlitzplatte ausgeführt. In gleicher Weise könnten die Dämpfungsstrukturen unter dem Aktor 510 oder auf beiden Seiten des Aktors angeordnet werden.

Ein MEMS-Schallwandler gemäß Fig. 8 kann durch die Verwendung einer Loch- oder Schlitzplatte einfach und damit mit geringen Kosten fertigbar sein, da bspw. keine definierten Ätztiefen für die Ausnehmungen zu beachten sind. Ferner ermöglicht die Anordnung einer Vielzahl von Säulen und/oder Kämmen 510-4 und zugehörigen Löchern und/oder Schlitzen 530-4 eine starke Vergrößerung der überlappenden Fläche, sodass starke Dämpfungen realisiert werden können.

Fig. 9 zeigt eine schematische Seitenansicht eines MEMS-Schallwandlers gemäß eines Ausführungsbeispiels der vorliegenden Offenbarung mit einem Aktor mit Lochplatte und Säulen und/oder Kämmen auf Festelement, welches die umgebende Struktur oder einen Teil der umgebenden Struktur bildet. Fig. 9 zeigt einen MEMS-Schallwandler 1000 mit einer umgebenden Struktur 530, die in einer ersten Ebene angeordnet ist und einem Aktor 510, der in einer zweiten Ebene angeordnet ist, wobei die erste und die zweite Ebene parallel zueinander sind. Der Aktor 510 ist ausgebildet, um eine Relativbewegung 620 zwischen dem Aktor 510 und der umgebenden Struktur 530 senkrecht zu der ersten und zweiten Ebene auszuführen. Die umgebende Struktur 530 weist eine Vielzahl von Auskragungen in Form von Säulen und/oder Kämmen 530-5 auf, wobei die Säulen und/oder Kämme 530-5 senkrecht zu den parallelen Ebenen, auf einer, dem Aktor 510 zugewandten, Oberfläche der umgebenden Struktur, angeordnet sind. Der Aktor 510 weist eine Vielzahl von Ausnehmungen in Form von Löchern und/oder Schlitzen 510-5 auf, wobei der Aktor 510 jedoch nur zum Teil als Loch bzw. Schlitzplatte ausgebildet ist. Die Säulen und/oder Kämme 530-5 der umgebenden Struktur und die Löcher und/oder Schlitze 510-5 des Aktors sind dabei so ausgebildet sind, dass sie ineinandergreifen und durch einen Spalt 520 getrennt sind.

In anderen Worten zeigt Fig. 9 einen Aktor mit Lochplatte und Säulen und/oder Kämmen 530-5 auf einer umgebenden Struktur 530, welche ein Festelement aufweist. In diesem Ausführungsbeispiel trägt die umgebende Struktur 530 oder das Festelement Säulen oder Kämme 530-5, in die sich der Aktor 510 hinein bzw. heraus bewegt. Der Aktor 510 ist dazu zumindest teilweise als Loch- und/oder Schlitzplatte ausgeführt.

Ein MEMS-Schallwandler gemäß Fig. 9 ermöglicht die bereits zu Fig. 8 erläuterten Vorteile bezüglich der Fertigung. Eine nur teilweise Ausbildung des Aktors 510 als Loch bzw. Schlitzplatte kann vorteilhaft bezüglich des möglichen Schalldruckpegels sein und zu einer besseren Entkopplung zwischen abgestrahltem Luftvolumen und dem Schalldruck hinter dem Aktor, entgegen der Abstrahlrichtung führen.

### Schlussfolgerungen und weitere Anmerkungen

Ausführungsbeispiele gemäß der vorliegenden Offenbarung schaffen MEMS-Lautsprecher oder MEMS-Ultraschallwandler mit viskoser Luftdämpfung, dadurch gekennzeichnet, dass sich auf einem in vertikaler Richtung bewegenden Aktor und auf einem vertikal oder lateral gegenüberstehenden feststehenden Element oder umgebender Struktur jeweils Mikrostrukturen mit hohem Aspektverhältnis angeordnet werden, die sich in engem Abstand relativ zueinander bewegen, wodurch die Aktorbewegung durch die Luftströmung viskos gedämpft wird.

Weitere Ausführungsbeispiele gemäß der vorliegenden Offenbarung schaffen MEMS-Lautsprecher mit piezoelektrischem oder magnetischem oder elektrostatischem Antrieb.

Weitere Ausführungsbeispiele gemäß der vorliegenden Offenbarung weisen ein Aspektverhältnis der Mikrostrukturen Höhe/Breite > 10 und/oder Höhe der Mikrostrukturen > 50 µm auf.

Weitere Ausführungsbeispiele gemäß der vorliegenden Offenbarung weisen Dämpfungsstrukturen, bspw. Ausnehmungen und Auskragungen am Rand des Aktors und der umgebenden Struktur und/oder des Festelements auf, bspw. in Form von Platten oder Kammstrukturen.

Weitere Ausführungsbeispiele gemäß der vorliegenden Offenbarung weisen Säulen oder Kammstrukturen auf Aktorfläche, Loch- oder Schlitzstrukturen auf der umgebenden Struktur, bspw. dem Festelement auf.

Weitere Ausführungsbeispiele gemäß der vorliegenden Offenbarung weisen Loch- oder Schlitzstrukturen in der Aktorfläche, Säulen oder Kammstrukturen auf der umgebenden Struktur bspw. dem Festelement auf.

Weitere Ausführungsbeispiele gemäß der vorliegenden Offenbarung weisen Dämpfungsstrukturen aus Silizium, Si-Verbindungen, Metallen oder Polymeren auf.

Weitere Ausführungsbeispiele gemäß der vorliegenden Offenbarung schaffen MEMS-Lautsprecher mit Frequenzbereich von 20 Hz - 20 kHz.

Weitere Ausführungsbeispiele gemäß der vorliegenden Offenbarung weisen schaffen MEMS-Ultraschallwandler mit Frequenzbereich von 20 kHz bis 100 MHz.

Ausführungsbeispiele gemäß der vorliegenden Offenbarung schaffen MEMS-Schallwandler oder Lautsprecher für In-Ear-Kopfhörer und/oder Freifeld-Lautsprecher für ohrnahe-Anwendungen.

Ganz allgemein schaffen Ausführungsbeispiele gemäß der vorliegenden Offenbarung, dass die Lautsprecherdämpfung direkt in die MEMS-Struktur, bspw. den MEMS-Schallwandler integriert werden kann und durch die Anordnung und Dimensionierung der Mikrostrukturen eingestellt werden können. Dies kann einen entscheidenden Vorteil offenbarungsgemäßer MEMS-Schallwandler bilden, z.B. im Hinblick auf Bauraum und Funktionalität, bspw. für mobile Anwendungen.

Alle hierin aufgeführten Aufzählungen der Materialien, Umwelteinflüsse, elektrischen Eigenschaften und optischen Eigenschaften sind hierbei als beispielhaft und nicht als abschließend anzusehen.

Obwohl manche Aspekte im Zusammenhang mit einer Vorrichtung beschrieben wurden, versteht es sich, dass diese Aspekte auch eine Beschreibung des entsprechenden Verfahrens darstellen, sodass ein Block oder ein Bauelement einer Vorrichtung auch als ein entsprechender Verfahrensschritt oder als ein Merkmal eines Verfahrensschrittes zu verstehen ist. Analog dazu stellen Aspekte, die im Zusammenhang mit einem oder als ein Verfahrensschritt beschrieben wurden, auch eine Beschreibung eines entsprechenden Blocks oder Details oder Merkmals einer entsprechenden Vorrichtung dar.

Die oben beschriebenen Ausführungsbeispiele stellen lediglich eine Veranschaulichung der Prinzipien der vorliegenden Offenbarung dar. Es versteht sich, dass Modifikationen und Variationen der hierin beschriebenen Anordnungen und Einzelheiten anderen Fachleuten einleuchten werden. Deshalb ist beabsichtigt, dass die Offenbarung lediglich durch den Schutzumfang der nachstehenden Patentansprüche und nicht durch die spezifischen Einzelheiten, die anhand der Beschreibung und der Erläuterung der Ausführungsbeispiele hierin präsentiert wurden, beschränkt sei.

## Patentansprüche

1. Verfahren zur Herstellung eines MEMS-Schallwandlers (500, 700, 800, 900, 1000) zur Erzeugung von Schall, wobei das Verfahren die folgenden Merkmale umfasst:
Bereitstellen eines Aktors (510, 710, 810) und einer umgebenden Struktur (530), wobei der Aktor (510, 710, 810) durch einen oder mehrere Spalte (520) von der umgebenden Struktur (530) getrennt ist und ausgebildet ist, um eine Relativbewegung (620) zwischen dem Aktor (510, 710, 810) und der umgebenden Struktur (530) auszuführen, und
wobei der Aktor (510, 710, 810) und die umgebende Struktur (530) eine Vielzahl von Ausnehmungen (510-2, 510-5, 530-2, 530-4, 710-2) und Auskragungen (510-1, 510-1-1, 510-4, 530-1, 530-1-1, 530-5, 710-1) aufweisen, wobei die Vielzahl von Auskragungen (510-1, 510-1-1, 510-4, 710-1) zugehörig zu dem Aktor (510, 710, 810) in die Vielzahl von Ausnehmungen (530-2) zugehörig zu der umgebenden Struktur (530) und/oder die Vielzahl von Auskragungen (530-1, 530-1-1, 530-5) zugehörig zu der umgebenden Struktur (530) in die Vielzahl von Ausnehmungen (510-2, 510-5, 710-2) zugehörig zu dem Aktor (510, 710, 810) ineinandergreifend angeordnet sind,
Ausbilden der ineinandergreifenden Elemente, sodass die ineinandergreifenden Elemente so durch den einen oder die mehreren Spalte (520) getrennt sind, und sodass überlappende Flächen der Vielzahl von Ausnehmungen und Auskragungen so ausgebildet sind, dass die ineinandergreifenden Elemente eine bestimmte frequenzabhängige Dämpfungsfunktion bei einer Relativbewegung zwischen Aktor (510, 710, 810) und umgebender Struktur (530) zur Unterdrückung von Klirren aufweisen; und
wobei die überlappenden Flächen sich einander unmittelbar gegenüberstehende Flächen sind, welche sich durch die Relativbewegung aneinander vorbeibewegen.

2. Verfahren zur Herstellung eines MEMS-Schallwandlers (500, 600, 700, 800, 900, 1000) gemäß Anspruch 1, wobei ein Aspektverhältnis von Höhe/Breite der Vielzahl von Ausnehmungen und Auskragungen, die überlappenden Flächen von Aktor und umgebender Struktur, welche sich durch die Relativbewegung aneinander vorbeibewegen, sowie der Abstand der überlappenden Flächen von Aktor und umgebender Struktur zueinander dazu ausgebildet sind, um eine frequenzabhängige Dämpfung zur Klirrunterdrückung einzustellen,
wobei die Höhe eine Höhe orthogonal zu einer Oberfläche des Aktors oder der umgebenden Struktur ist, auf der die Auskragung angeordnet ist und wobei die Breite eine Breite parallel zu der Oberfläche des Aktors oder der umgebenden Struktur ist, auf der die Auskragung angeordnet ist.

3. Verfahren zur Herstellung eines MEMS-Schallwandlers (500, 700, 800, 900, 1000) gemäß einem der vorigen Ansprüche, wobei die umgebende Struktur (530) durch ein Substrat gebildet ist.

4. Verfahren zur Herstellung eines MEMS-Schallwandlers (500, 700, 800, 900, 1000) gemäß einem der vorigen Ansprüche, wobei die Vielzahl von Ausnehmungen (510-2, 510-5, 530-2, 530-4, 710-2) und Auskragungen (510-1, 510-1-1, 510-4, 530-1, 530-1-1, 530-5, 710-1) als Mikrostrukturen mit einem Aspektverhältnis von Höhe/Breite von mehr als 5 ausgebildet sind, wobei die Höhe eine Höhe orthogonal zu einer Oberfläche des Aktors oder der umgebenden Struktur (530) ist, auf der die Auskragung angeordnet ist; und
wobei die Breite eine Breite parallel zu der Oberfläche des Aktors oder der umgebenden Struktur (530) ist, auf der die Auskragung angeordnet ist.

5. Verfahren zur Herstellung eines MEMS-Schallwandlers (500, 700, 800, 900, 1000) gemäß einem der vorigen Ansprüche, wobei der Aktor (510, 710, 810) einen piezoelektrischen oder magnetischen oder elektrostatischen Antrieb aufweist; und/oder
wobei der Aktor (510, 710, 810) durch einen Biegewandler (710) geformt ist.

6. Verfahren zur Herstellung eines MEMS-Schallwandlers (500, 700, 800, 900, 1000) gemäß einem der vorigen Ansprüche, wobei die Auskragungen (510-1, 510-1-1, 510-4, 530-1, 530-1-1, 530-5, 710-1) der Vielzahl von Auskragungen eine Höhe von mehr als 50 µm aufweisen und wobei die Höhe eine Höhe orthogonal zu einer Oberfläche des Aktors oder der umgebenden Struktur (530) ist, auf der die jeweilige Auskragung angeordnet ist.

7. Verfahren zur Herstellung eines MEMS-Schallwandlers (500, 700, 800, 900, 1000) gemäß einem der vorigen Ansprüche, wobei die Vielzahl von Auskragungen als Säulen und/oder Kämme (510-4, 530-5) ausgebildet sind und wobei die Vielzahl von Ausnehmungen als Löcher und/oder Schlitze (530-4, 510-5) ausgebildet sind.

8. Verfahren zur Herstellung eines MEMS-Schallwandlers (500, 700, 800, 900, 1000) gemäß einem der vorigen Ansprüche, wobei die Vielzahl von Ausnehmungen (510-2, 510-5, 530-2, 530-4, 710-2) und Auskragungen (510-1, 510-1-1, 510-4, 530-1, 530-1-1, 530-5, 710-1) aus zumindest einem aus Silizium, Silizium-Verbindungen, Metallen oder Polymeren bestehen.

9. Verfahren zur Herstellung eines MEMS-Schallwandlers (500, 700, 800, 900, 1000) gemäß einem der vorigen Ansprüche, wobei der MEMS-Schallwandler (500, 700, 800, 900, 1000) ausgebildet ist, um Signale in einem Frequenzbereich von zumindest 20 Hz und/oder bis 20 kHz zu erzeugen; und/oder
wobei der MEMS-Schallwandler (500, 700, 800, 900, 1000) ein MEMS-Ultraschallwandler ist, wobei der MEMS-Ultraschallwandler ausgebildet ist, um Signale in einem Frequenzbereich von zumindest 20 kHz und/oder bis 100 MHz zu erzeugen.

10. Verfahren zur Herstellung eines MEMS-Schallwandlers (500, 700, 800, 900, 1000) gemäß einem der vorherigen Ansprüche, wobei der eine oder die mehreren Spalte (520) eine Breite weniger als 20 µm, weniger als 10 µm oder weniger als 5 µm aufweisen, beziehungsweise allgemein eine Breite aufweisen, die im Bereich von 0,1 µm bis 20 µm liegt.

11. Verfahren zur Herstellung eines MEMS-Schallwandlers (500, 700, 800, 900, 1000) gemäß einem der vorigen Ansprüche, wobei der Aktor (510, 710, 810) als Biegeaktor (710) ausgebildet ist und wobei der Biegeaktor (710) und die umgebende Struktur (530) sich einander lateral in einer Ebene gegenüberstehen; und
wobei der Biegeaktor (710) zumindest einseitig gegenüber der umgebenen Struktur (530) eingespannt ist; und
wobei der Biegeaktor (710) ausgelegt ist, um mit einem Ende des Biegeaktors die Relativbewegung (620) zwischen Biegeaktor und umgebender Struktur (530) zumindest partiell senkrecht zu der Ebene, auszuführen; und
wobei am bewegten Ende des Biegeaktors eine Vielzahl von Ausnehmungen (710-2) und/oder Auskragungen (710-1) in Form einer ersten Kammstruktur (710-3), in der gemeinsamen Ebene von Biegeaktor (710) und umgebender Struktur (530), ausgebildet sind; und
wobei die umgebende Struktur (530) auf einer, dem bewegten Ende des Biegeaktors zugewandten Seite eine Vielzahl von Ausnehmungen (530-2) und/oder Auskragungen (530-1) in Form einer zweiten Kammstruktur (530-3) aufweist, wobei die erste und zweite Kammstruktur so ausgebildet sind, dass sie ineinandergreifen.

12. Verfahren zur Herstellung eines MEMS-Schallwandler (500, 700, 800, 900, 1000) gemäß einem der vorigen Ansprüche, wobei der Aktor (510, 710, 810) als Hubaktor (810) ausgebildet ist und wobei der Hubaktor (810) und die umgebende Struktur (530) in einer Ebene angeordnet sind; und
wobei der Hubaktor (810) ausgebildet ist, um die Relativbewegung (620) zwischen dem Hubaktor (810) und der umgebenden Struktur (530), senkrecht zu der Ebene, auszuführen; und
wobei der Hubaktor (810) entlang seines Umfangs in der Ebene eine Vielzahl von Ausnehmungen und/oder Auskragungen (820) in Form einer ersten Kammstruktur aufweist; und
wobei die umgebende Struktur (530) auf einer, der ersten Kammstruktur zugewandten Seite eine Vielzahl von Ausnehmungen und/oder Auskragungen (820) in Form einer zweiten Kammstruktur aufweist; und
wobei die erste und zweite Kammstruktur so ausgebildet sind, dass sie ineinandergreifen.

13. Verfahren zur Herstellung eines MEMS-Schallwandlers (500, 700, 800, 900, 1000) gemäß einem der vorigen Ansprüche, wobei der Aktor (510, 710, 810) in einer ersten Ebene angeordnet ist und wobei die umgebende Struktur (530) in einer zweiten Ebene angeordnet ist, wobei die erste und die zweite Ebene parallel zueinander sind; und
wobei der Aktor (510, 710, 810) ausgebildet ist, um die Relativbewegung (620) zwischen dem Aktor (510, 710, 810) und der umgebenden Struktur (530) senkrecht zu der ersten und zweiten Ebene auszuführen; und
wobei der Aktor (510, 710, 810) eine Vielzahl von Auskragungen in Form von Säulen und/oder Kämmen (510-4) aufweist, wobei die Säulen und/oder Kämme (510-4) senkrecht zu den parallelen Ebenen, auf einer, der umgebenden Struktur (530) zugewandten, Oberfläche des Aktors, angeordnet sind; und
wobei die umgebende Struktur (530) eine Vielzahl von Ausnehmungen in Form von Löchern und/oder Schlitzen (530-4) aufweist; und
wobei die Säulen und/oder Kämme (510-4) des Aktors und die Löcher und/oder Schlitze (530-4) der umgebenden Struktur (530) so ausgebildet sind, dass sie ineinandergreifen.

14. Verfahren zur Herstellung eines MEMS-Schallwandlers (500, 700, 800, 900, 1000) gemäß einem der vorigen Ansprüche, wobei die umgebende Struktur (530) in einer ersten Ebene angeordnet ist und wobei der Aktor (510, 710, 810) in einer zweiten Ebene angeordnet ist, wobei die erste und die zweite Ebene parallel zueinander sind; und
wobei der Aktor (510, 710, 810) ausgebildet ist, um die Relativbewegung (620) zwischen dem Aktor (510, 710, 810) und der umgebenden Struktur (530) senkrecht zu der ersten und zweiten Ebene auszuführen; und
wobei die umgebende Struktur (530) eine Vielzahl von Auskragungen in Form von Säulen und/oder Kämmen (530-5) aufweist, wobei die Säulen und/oder Kämme (530-5) senkrecht zu den parallelen Ebenen, auf einer, dem Aktor (510, 710, 810) zugewandten, Oberfläche der umgebenden Struktur, angeordnet sind; und
wobei der Aktor (510, 710, 810) eine Vielzahl von Ausnehmungen in Form von Löchern und/oder Schlitzen (510-5) aufweist; und
wobei die Säulen und/oder Kämme (530-5) der umgebenden Struktur (530) und die Löcher und/oder Schlitze (510-5) des Aktors so ausgebildet sind, dass sie ineinandergreifen.

15. MEMS-Schallwandler (500, 700, 800, 900, 1000) zur Erzeugung von Schall mit folgenden Merkmalen:
einen Aktor (510, 710, 810), wobei der Aktor (510, 710, 810) durch einen oder mehrere Spalte (520) von einer umgebenden Struktur (530) getrennt ist und ausgebildet ist, um eine Relativbewegung (620) zwischen dem Aktor (510, 710, 810) und der umgebenden Struktur (530) auszuführen, und
die umgebende Struktur, wobei der Aktor (510, 710, 810) und die umgebende Struktur (530) eine Vielzahl von Ausnehmungen (510-2, 510-5, 530-2, 530-4, 710-2) und Auskragungen (510-1, 510-1-1, 510-4, 530-1, 530-1-1, 530-5, 710-1) aufweisen, wobei die Vielzahl von Auskragungen (510-1, 510-1-1, 510-4, 710-1) zugehörig zu dem Aktor (510, 710, 810) in die Vielzahl von Ausnehmungen (530-2) zugehörig zu der umgebenden Struktur (530) und/oder die Vielzahl von Auskragungen (530-1, 530-1-1, 530-5) zugehörig zu der umgebenden Struktur (530) in die Vielzahl von Ausnehmungen (510-2, 510-5, 710-2) zugehörig zu dem Aktor (510, 710, 810) ineinandergreifend angeordnet sind, wobei die ineinandergreifenden Elemente durch einen oder mehrere Spalte (520) getrennt sind, und
wobei die ineinandergreifenden Elemente so durch einen oder mehrere Spalte (520) getrennt sind, dass die ineinandergreifenden Elemente eine Dämpfungsfunktion bei einer Relativbewegung zwischen Aktor (510, 710 , 810) und umgebender Struktur (530) aufweisen; und
wobei der Aktor (510, 710, 810) in einer ersten Ebene angeordnet ist und wobei die umgebende Struktur (530) in einer zweiten Ebene angeordnet ist, wobei die erste und die zweite Ebene parallel zueinander sind, und
wobei der Aktor (510, 710, 810) ausgebildet ist, um die Relativbewegung (620) zwischen dem Aktor (510, 710, 810) und der umgebenden Struktur (530) senkrecht zu der ersten und zweiten Ebene auszuführen, und
wobei der Aktor (510, 710, 810) eine Vielzahl von Auskragungen in Form von Säulen und/oder Kämmen (510-4) aufweist, wobei die Säulen und/oder Kämme (510-4) senkrecht zu den parallelen Ebenen, auf einer, der umgebenden Struktur (530) zugewandten, Oberfläche des Aktors, angeordnet sind, und
wobei die umgebende Struktur (530) eine Vielzahl von Ausnehmungen in Form von Löchern und/oder Schlitzen (530-4) aufweist, und
wobei die Säulen und/oder Kämme (510-4) des Aktors und die Löcher und/oder Schlitze (530-4) der umgebenden Struktur (530) so ausgebildet sind, dass sie ineinandergreifen; und/oder
wobei die umgebende Struktur (530) in einer ersten Ebene angeordnet ist und wobei der Aktor (510, 710, 810) in einer zweiten Ebene angeordnet ist, wobei die erste und die zweite Ebene parallel zueinander sind, und
wobei der Aktor (510, 710, 810) ausgebildet ist, um die Relativbewegung (620) zwischen dem Aktor (510, 710, 810) und der umgebenden Struktur (530) senkrecht zu der ersten und zweiten Ebene auszuführen, und
wobei die umgebende Struktur (530) eine Vielzahl von Auskragungen in Form von Säulen und/oder Kämmen (530-5) aufweist, wobei die Säulen und/oder Kämme (530-5) senkrecht zu den parallelen Ebenen, auf einer, dem Aktor (510, 710, 810) zugewandten, Oberfläche der umgebenden Struktur, angeordnet sind, und
wobei der Aktor (510, 710, 810) eine Vielzahl von Ausnehmungen in Form von Löchern und/oder Schlitzen (510-5) aufweist, und
wobei die Säulen und/oder Kämme (530-5) der umgebenden Struktur (530) und die Löcher und/oder Schlitze (510-5) des Aktors so ausgebildet sind, dass sie ineinandergreifen.

## Claims

1. A method for manufacturing an MEMS sound transducer (500, 700, 800, 900, 1000) for generating sound, comprising:
providing an actuator (510, 710, 810) and a surrounding structure (530), wherein the actuator (510, 710, 810) is separated from the surrounding structure (530) by one or more gaps (520) and is configured to execute a relative movement (620) between the actuator (510, 710, 810) and the surrounding structure (530), and
wherein the actuator (510, 710, 810) and the surrounding structure (530) comprise a plurality of recesses (510-2, 510-5, 530-2, 530-4, 710-2) and projections (510-1, 510-1-1, 510-4, 530-1, 530-1-1, 530-5, 710-1), wherein the plurality of projections (510-1, 510-1-1, 510-4, 710-1) belonging to the actuator (510, 710, 810) are arranged to interdigitate into the plurality of recesses (530-2) belonging to the surrounding structure (530), and/or the plurality of projections (530-1, 530-1-1, 530-5) belonging to the surrounding structure (530) to interdigitate into the plurality of recesses (510-2, 510-5, 710-2) belonging to the actuator (510, 710, 810),
forming the interdigitating elements such that the interdigitating elements are thus separated by the one or more gaps (520), and such that overlapping areas of the plurality of recesses and projections are configured such that the interdigitating elements comprise a specific frequency-depending attenuation function with a relative movement between the actuator (510, 710, 810) and the surrounding structure (530) to suppress harmonic distortions; and
wherein the overlapping areas are directly opposite areas moving past each other by the relative movement.

2. The method for manufacturing an MEMS sound transducer (500, 600, 700, 800, 900, 1000) in accordance with claim 1, wherein an aspect ratio of height/width of the plurality of recesses and projections, the overlapping areas of actuator and surrounding structure which move past each other by the relative movement, and the distance of the overlapping areas of actuator and surrounding structure are configured to adjust a frequency-dependent attenuation to suppress harmonic distortions,
wherein the height is a height orthogonally to a surface of the actuator or the surrounding structure on which the projection is arranged, and wherein the width is a width in parallel to the surface of the actuator or the surrounding structure on which the projection is arranged.

3. The method for manufacturing an MEMS sound transducer (500, 700, 800, 900, 1000) in accordance with any of the preceding claims, wherein the surrounding structure (530) is formed by a substrate.

4. The method for manufacturing an MEMS sound transducer (500, 700, 800, 900, 1000) in accordance with any of the preceding claims, wherein the plurality of recesses (510-2, 510-5, 530-2, 530-4, 710-2) and projections (510-1, 510-1-1, 510-4, 530-1, 530-1-1, 530-5, 710-1) are implemented as microstructures having an aspect ratio between height/width of more than 5, wherein the height is a height orthogonally to a surface of the actuator or the surrounding structure (530) on which the projection is arranged; and
wherein the width is a width in parallel to the surface of the actuator or the surrounding structure (530) on which the projection is arranged.

5. The method for manufacturing an MEMS sound transducer (500, 700, 800, 900, 1000) in accordance with any of the preceding claims, wherein the actuator (510, 710, 810) comprises a piezoelectric or magnetic or electrostatic drive; and/or
wherein the actuator (510, 710, 810) is formed by a bending transducer (710).

6. The method for manufacturing an MEMS sound transducer (500, 700, 800, 900, 1000) in accordance with any of the preceding claims, wherein the projections (510-1, 510-1-1, 510-4, 530-1, 530-1-1, 530-5, 710-1) of the plurality of projections comprise a height of more than 50 µm, and wherein the height is a height orthogonally to a surface of the actuator or the surrounding structure (530) on which the respective projection is arranged.

7. The method for manufacturing an MEMS sound transducer (500, 700, 800, 900, 1000) in accordance with any of the preceding claims, wherein the plurality of projections are implemented as columns and/or combs (510-4, 530-5), and wherein the plurality of recesses are implemented as holes and/or slots (530-4, 510-5).

8. The method for manufacturing an MEMS sound transducer (500, 700, 800, 900, 1000) in accordance with any of the preceding claims, wherein the plurality of recesses (510-2, 510-5, 530-2, 530-4, 710-2) and projections (510-1, 510-1-1, 510-4, 530-1, 530-1-1, 530-5, 710-1) are made of at least one of silicon, silicon compounds, metals or polymers.

9. The method for manufacturing an MEMS sound transducer (500, 700, 800, 900, 1000) in accordance with any of the preceding claims, wherein the MEMS sound transducer (500, 700, 800, 900, 1000) is configured to generate signals in a frequency range of at least 20 Hz and/or up to 20 kHz; and/or
wherein the MEMS sound transducer (500, 700, 800, 900, 1000) is an MEMS ultrasonic transducer, the MEMS ultrasonic transducer being configured to generate signals in a frequency range of at least 20 kHz and/or up to 100 MHz.

10. The method for manufacturing an MEMS sound transducer (500, 700, 800, 900, 1000) in accordance with any of the preceding claims, wherein the one or more gaps (520) comprise a width of less than 20 µm, less than 10 µm or less than 5 µm, or, generally, comprise a width in a range between 0.1 and 20 µm.

11. The method for manufacturing an MEMS sound transducer (500, 700, 800, 900, 1000) in accordance with any of the preceding claims, wherein the actuator (510, 710, 810) is implemented as a bending actuator (710), and wherein the bending actuator (710) and the surrounding structure (530) are laterally opposite each other in a plane; and
wherein the bending actuator (710) is suspended relative to the surrounding structure (530) at least on one side; and
wherein the bending actuator (710) is configured to execute, with an end of the bending actuator, the relative movement (620) between the bending actuator and the surrounding structure (530) at least partially perpendicularly to the plane; and
wherein, at the moveable end of the bending actuator, a plurality of recesses (710-2) and/or projections (710-1) in the form of a first comb structure (710-3) are implemented, in the common plane of the bending actuator (710) and the surrounding structure (530); and
wherein the surrounding structure (530) comprises a plurality of recesses (530-2) and/or projections (530-1) in the form of a second comb structure (530-3) on a side facing the movable end of the bending actuator, wherein the first and second comb structures are configured to interdigitate.

12. The method for manufacturing an MEMS sound transducer (500, 700, 800, 900, 1000) in accordance with any of the preceding claims, wherein the actuator (510, 710, 810) is implemented as a lifting actuator (810), and wherein the lifting actuator (810) and the surrounding structure (530) are arranged in a plane; and
wherein the lifting actuator (810) is configured to execute the relative movement (620) between the lifting actuator (810) and the surrounding structure (530) perpendicularly to the plane; and
wherein the lifting actuator (810) comprises a plurality of recesses and/or projections (820) in the form of a first comb structure along its periphery in the plane; and
wherein the surrounding structure (530) comprises a plurality of recesses and/or projections (820) in the form of a second comb structure on a side facing the first comb structure; and
wherein the first and the second comb structures are configured to interdigitate.

13. The method for manufacturing an MEMS sound transducer (500, 700, 800, 900, 1000) in accordance with any of the preceding claims, wherein the actuator (510, 710, 810) is arranged in a first plane, and wherein the surrounding structure (530) is arranged in a second plane, the first and second planes being parallel to each other; and
wherein the actuator (510, 710, 810) is configured to execute the relative movement (620) between the actuator (510, 710, 810) and the surrounding structure (530) perpendicularly to the first and second planes; and
wherein the actuator (510, 710, 810) comprises a plurality of projections in the form of columns and/or combs (510-4), wherein the columns and/or combs (510-4) are arranged on a surface of the actuator facing the surrounding structure (530), perpendicularly to the parallel planes; and
wherein the surrounding structure (530) comprises a plurality of recesses in the form of holes and/or slots (530-4); and
wherein the columns and/or combs (510-4) of the actuator and the holes and/or slots (530-4) of the surrounding structure (530) are configured to interdigitate.

14. The method for manufacturing an MEMS sound transducer (500, 700, 800, 900, 1000) in accordance with any of the preceding claims, wherein the surrounding structure (530) is arranged in a first plane, and wherein the actuator (510, 710, 810) is arranged in a second plane, the first and second planes being parallel to each other; and
wherein the actuator (510, 710, 810) is configured to execute the relative movement (620) between the actuator (510, 710, 810) and the surrounding structure (530) perpendicularly to the first and second planes; and
wherein the surrounding structure (530) comprises a plurality of projections in the form of columns and/or combs (530-5), wherein the columns and/or combs (530-5) are arranged on a surface of the surrounding structure facing the actuator (510, 710, 810), perpendicularly to the parallel planes; and
wherein the actuator (510, 710, 810) comprises a plurality of recesses in the form of holes and/or slots (510-5); and
wherein the columns and/or combs (530-5) of the surrounding structure (530) and the holes and/or slots (510-5) of the actuator are configured to interdigitate.

15. An MEMS sound transducer (500, 700, 800, 900, 1000) for generating sound, comprising:
an actuator (510, 710, 810), wherein the actuator (510, 710, 810) is separated from a surrounding structure (530) by one or more gaps (520) and is configured to execute a relative movement (620) between the actuator (510, 710, 810) and the surrounding structure (530), and
the surrounding structure, wherein the actuator (510, 710, 810) and the surrounding structure (530) comprise a plurality of recesses (510-2, 510-5, 530-2, 530-4, 710-2) and projections (510-1, 510-1-1, 510-4, 530-1, 530-1-1, 530-5, 710-1), wherein the plurality of projections (510-1, 510-1-1, 510-4, 710-1) belonging to the actuator (510, 710, 810) are arranged to interdigitate into the plurality of recesses (530-2) belonging to the surrounding structure (530), and/or the plurality of projections (530-1, 530-1-1, 530-5) belonging to the surrounding structure (530) to interdigitate into the plurality of recesses (510-2, 510-5, 710-2) belonging to the actuator (510, 710, 810), wherein the interdigitating elements are separated by one or more gaps (520), and
wherein the interdigitating elements are separated by one or more gaps (520) such that the interdigitating elements comprise an attenuation function with a relative movement between the actuator (510, 710, 810) and the surrounding structure (530); and
wherein the actuator (510, 710, 810) is arranged in a first plane, and wherein the surrounding structure (530) is arranged in a second plane, the first and second planes being parallel to each other; and
wherein the actuator (510, 710, 810) is configured to execute the relative movement (620) between the actuator (510, 710, 810) and the surrounding structure (530) perpendicularly to the first and second planes; and
wherein the actuator (510, 710, 810) comprises a plurality of projections in the form of columns and/or combs (510-4), wherein the columns and/or combs (510-4) are arranged on a surface of the actuator facing the surrounding structure (530), perpendicularly to the parallel planes; and
wherein the surrounding structure (530) comprises a plurality of recesses in the form of holes and/or slots (530-4); and
wherein the columns and/or combs (510-4) of the actuator and the holes and/or slots (530-4) of the surrounding structure (530) are configured to interdigitate; and/or
wherein the surrounding structure (530) is arranged in a first plane, and wherein the actuator (510, 710, 810) is arranged in a second plane, the first and second planes being parallel to each other; and
wherein the actuator (510, 710, 810) is configured to execute the relative movement (620) between the actuator (510, 710, 810) and the surrounding structure (530) perpendicularly to the first and second planes; and
wherein the surrounding structure (530) comprises a plurality of projections in the form of columns and/or combs (530-5), wherein the columns and/or combs (530-5) are arranged on a surface of the surrounding structure facing the actuator (510, 710, 810), perpendicularly to the parallel planes; and
wherein the actuator (510, 710, 810) comprises a plurality of recesses in the form of holes and/or slots (510-5); and
wherein the columns and/or combs (530-5) of the surrounding structure (530) and the holes and/or slots (510-5) of the actuator are configured to interdigitate.

## Revendications

1. Procédé destiné à fabriquer un transducteur acoustique MEMS (500, 700, 800, 900, 1000) destiné à générer un son, dans lequel le procédé comprend les caractéristiques suivantes :
fournir un actionneur (510, 710, 810) et une structure environnante (530), dans lequel l'actionneur (510, 710, 810) est séparé de la structure environnante (530) par un ou plusieurs espaces (520) et est conçu pour réaliser un mouvement relatif (620) entre l'actionneur (510, 710, 810) et la structure environnante (530), et
dans lequel l'actionneur (510, 710, 810) et la structure environnante (530) présentent une pluralité d'évidements (510-2, 510-5, 530-2, 530-4, 710-2) et de saillies (510-1, 510-1-1, 510-4, 530-1, 530-1-1, 530-5, 710-1), dans lequel la pluralité de saillies (510-1, 510-1-1, 510-4, 710-1) associées à l'actionneur (510, 710, 810) dans la pluralité d'évidements (530-2) associés à la structure environnante (530) et/ou la pluralité de saillies (530-1, 530-1-1, 530-5) associées à la structure environnante (530) dans la pluralité d'évidements (510-2, 510-5, 710-2) associés à l'actionneur (510, 710, 810) sont disposés en engagement mutuel,
former les éléments en engagement mutuel, de telle sorte que les éléments en engagement mutuel soient séparés par l'un ou les plusieurs espaces (520), et de telle sorte que des surfaces en chevauchement de la pluralité d'évidements et de saillies soient conçues de telle sorte que les éléments en engagement mutuel présentent une fonction d'amortissement définie en fonction de la fréquence lors d'un mouvement relatif entre l'actionneur (510, 710, 810) et la structure environnante (530) pour supprimer des cliquetis ;
dans lequel les surfaces en chevauchement sont des surfaces qui sont directement en face l'une de l'autre et qui se déplacent l'une par rapport à l'autre par le biais du mouvement relatif.

2. Procédé de fabrication d'un transducteur acoustique MEMS (500, 600, 700, 800, 900, 1000) selon la revendication 1, dans lequel un rapport de hauteur/largeur de la pluralité d'évidements et de saillies, les surfaces en chevauchement de l'actionneur et de la structure environnante qui se déplacent l'une par rapport à l'autre par le biais du mouvement relatif ainsi que la distance des surfaces en chevauchement de l'actionneur et de la structure environnante l'une par rapport à l'autre sont conçus pour régler un amortissement en fonction de la fréquence pour supprimer les cliquetis,
dans lequel la hauteur est une hauteur orthogonale à une surface de l'actionneur ou de la structure environnante sur laquelle la saillie est disposée, et dans lequel la largeur est une largeur parallèle à la surface de l'actionneur ou de la structure environnante sur laquelle la saillie est disposée.

3. Procédé de fabrication d'un transducteur acoustique MEMS (500, 700, 800, 900, 1000) selon une des revendications précédentes, dans lequel la structure environnante (530) est formée par un substrat.

4. Procédé de fabrication d'un transducteur acoustique MEMS (500, 700, 800, 900, 1000) selon une des revendications précédentes, dans lequel la pluralité d'évidements (510-2, 510-5, 530-2, 530-4, 710-2) et de saillies (510-1, 510-1-1, 510-4, 530-1, 530-1-1, 530-5, 710-1) sont conçues sous forme de microstructures avec un rapport de hauteur/largeur supérieur à 5, dans lequel la hauteur est une hauteur orthogonale à une surface de l'actionneur ou de la structure environnante (530) sur laquelle la saillie est disposée ; et dans lequel la largeur est une largeur parallèle à la surface de l'actionneur ou de la structure environnante (530) sur laquelle la saillie est disposée.

5. Procédé de fabrication d'un transducteur acoustique MEMS (500, 700, 800, 900, 1000) selon une des revendications précédentes, dans lequel l'actionneur (510, 710, 810) présente un entraînement piézoélectrique ou magnétique ou électrostatique ; et/ou
dans lequel l'actionneur (510, 710, 810) est formé par un transducteur de flexion (710).

6. Procédé de fabrication d'un transducteur acoustique MEMS (500, 700, 800, 900, 1000) selon une des revendications précédentes, dans lequel les saillies (510-1, 510-1-1, 510-4, 530-1, 530-1-1, 530-5, 710-1) de la pluralité de saillies présentent une hauteur supérieure à 50 µm et dans lequel la hauteur est une hauteur orthogonale à une surface de l'actionneur ou de la structure environnante (530) sur laquelle la saillie respective est disposée.

7. Procédé de fabrication d'un transducteur acoustique MEMS (500, 700, 800, 900, 1000) selon une des revendications précédentes, dans lequel la pluralité de saillies sont conçues sous forme de colonnes et/ou de peignes (510-4, 530-5) et dans lequel la pluralité d'évidements sont conçus sous forme de trous et/ou de fentes (530-4, 510-5).

8. Procédé de fabrication d'un transducteur acoustique MEMS (500, 700, 800, 900, 1000) selon une des revendications précédentes, dans lequel la pluralité d'évidements (510-2, 510-5, 530-2, 530-4, 710-2) et de saillies (510-1, 510-1-1, 510-4, 530-1, 530-1-1, 530-5, 710-1) sont composés d'au moins un élément parmi le silicium, des composés de silicium, des métaux ou des polymères.

9. Procédé de fabrication d'un transducteur acoustique MEMS (500, 700, 800, 900, 1000) selon une des revendications précédentes, dans lequel le transducteur acoustique MEMS (500, 700, 800, 900, 1000) est conçu pour générer des signaux dans une bande de fréquences d'au moins 20 Hz et/ou jusqu'à 20 kHz ; et/ou
dans lequel le transducteur acoustique MEMS (500, 700, 800, 900, 1000) est un transducteur à ultrasons MEMS, dans lequel le transducteur à ultrasons MEMS est conçu pour générer des signaux dans une bande de fréquences d'au moins 20 kHz et jusqu'à 100 MHz.

10. Procédé de fabrication d'un transducteur acoustique MEMS (500, 700, 800, 900, 1000) selon une des revendications précédentes, dans lequel l'un ou les plusieurs espaces (520) présentent une largeur inférieure à 20 µm, inférieure à 10 µm ou inférieure à 5 µm, respectivement généralement une largeur qui est comprise dans la plage de 0,1 µm à 20 µm.

11. Procédé de fabrication d'un transducteur acoustique MEMS (500, 700, 800, 900, 1000) selon une des revendications précédentes, dans lequel l'actionneur (510, 710, 810) est conçu sous forme d'actionneur de flexion (710) et dans lequel l'actionneur de flexion (710) et la structure environnante (530) se font face l'un l'autre latéralement dans un plan ; et
dans lequel l'actionneur de flexion (710) est serré au moins d'un côté par rapport à la structure environnante (530) ; et
dans lequel l'actionneur de flexion (710) est conçu pour réaliser, avec une extrémité de l'actionneur de flexion, le mouvement relatif (620) entre l'actionneur de flexion et la structure environnante (530) au moins partiellement perpendiculairement au plan ; et
dans lequel, au niveau de l'extrémité déplacée de l'actionneur de flexion, une pluralité d'évidements (710- 2) et/ou de saillies (710-1) est conçue sous la forme d'une première structure de peigne (710-3), dans le plan commun de l'actionneur de flexion (710) et de la structure environnante (530) ; et
dans lequel la structure environnante (530) présente, sur un côté en regard de l'extrémité déplacée de l'actionneur de flexion, une pluralité d'évidements (530-2) et/ou de saillies (530-1) sous la forme d'une seconde structure de peigne (530-3), la première et la seconde structure de peigne étant conçues de telle sorte qu'elles soient en engagement mutuel.

12. Procédé de fabrication d'un transducteur acoustique MEMS (500, 700, 800, 900, 1000) selon une des revendications précédentes, dans lequel l'actionneur (510, 710, 810) est conçu sous forme d'actionneur de levage (810) et dans lequel l'actionneur de levage (810) et la structure environnante (530) sont disposés dans un plan ; et
dans lequel l'actionneur de levage (810) est conçu pour réaliser le mouvement relatif (620) entre l'actionneur de levage (810) et la structure environnante (530), perpendiculairement au plan ; et
dans lequel l'actionneur de levage (810) présente le long de sa circonférence dans le plan une pluralité d'évidements et/ou de saillies (820) sous la forme d'une première structure de peigne ; et
dans lequel la structure environnante (530) présente, sur un côté en regard de la première structure de peigne, une pluralité d'évidements et/ou de saillies (820) sous la forme d'une seconde structure de peigne ; et
dans lequel la première et la seconde structure de peigne sont conçues de telle sorte qu'elles soient en engagement mutuel.

13. Procédé de fabrication d'un transducteur acoustique MEMS (500, 700, 800, 900, 1000) selon une des revendications précédentes, dans lequel l'actionneur (510, 710, 810) est disposé dans un premier plan et dans lequel la structure environnante (530) est disposée dans un second plan, le premier et le second plan étant parallèles l'un à l'autre ; et
dans lequel l'actionneur (510, 710, 810) est conçu pour réaliser le mouvement relatif (620) entre l'actionneur (510, 710, 810) et la structure environnante (530) perpendiculairement au premier et second plan ; et
dans lequel l'actionneur (510, 710, 810) présente une pluralité de saillies sous la forme de colonnes et/ou de peignes (510-4), les colonnes et/ou peignes (510-4) étant disposés perpendiculairement aux plans parallèles, sur une surface de l'actionneur en regard de la structure environnante (530) ; et
dans lequel la structure environnante (530) présente une pluralité d'évidements sous la forme de trous et/ou de fentes (530-4) ; et
dans lequel les colonnes et/ou peignes (510-4) de l'actionneur et les trous et/ou fentes (530-4) de la structure environnante (530) sont conçus de telle sorte qu'ils soient en engagement mutuel.

14. Procédé de fabrication d'un transducteur acoustique MEMS (500, 700, 800, 900, 1000) selon une des revendications précédentes, dans lequel la structure environnante (530) est disposée dans un premier plan et dans lequel l'actionneur (510, 710, 810) est disposé dans un second plan, le premier et le second plan étant parallèles l'un à l'autre ; et
dans lequel l'actionneur (510, 710, 810) est conçu pour réaliser le mouvement relatif (620) entre l'actionneur (510, 710, 810) et la structure environnante (530) perpendiculairement aux premier et second plans ; et
dans lequel la structure environnante (530) présente une pluralité de saillies sous la forme de colonnes et/ou de peignes (530-5), dans lequel les colonnes et/ou peignes (530-5) sont disposés perpendiculairement aux plans parallèles, sur une surface de la structure environnante en regard de l'actionneur (510, 710, 810) ; et
dans lequel l'actionneur (510, 710, 810) présente une pluralité d'évidements sous la forme de trous et/ou de fentes (510-5) ; et
dans lequel les colonnes et/ou peignes (530-5) de la structure environnante (530) et les trous et/ou fentes (510-5) de l'actionneur sont conçus de telle sorte qu'ils soient en engagement mutuel.

15. Transducteur acoustique MEMS (500, 700, 800, 900, 1000) destiné à générer un son avec les caractéristiques suivantes :
un actionneur (510, 710, 810), dans lequel l'actionneur (510, 710, 810) est séparé d'une structure environnante (530) par un ou plusieurs espaces (520) et est conçu pour réaliser un mouvement relatif (620) entre l'actionneur (510, 710, 810) et la structure environnante (530), et
la structure environnante, dans lequel l'actionneur (510, 710, 810) et la structure environnante (530) présentent une pluralité d'évidements (510-2, 510-5, 530-2, 530-4, 710-2) et de saillies (510-1, 510-1-1, 510-4, 530-1, 530-1-1, 530-5, 710-1), dans lequel la pluralité de saillies (510-1, 510-1-1, 510-4, 710-1) associées à l'actionneur (510, 710, 810) dans la pluralité d'évidements (530-2) associés à la structure environnante (530) et/ou la pluralité de saillies (530-1, 530-1-1, 530-5) associées à la structure environnante (530) dans la pluralité d'évidements (510-2, 510-5, 710-2) associés à l'actionneur (510, 710, 810) sont disposés en engagement mutuel, dans lequel les éléments en engagement mutuel sont séparés par un ou plusieurs espaces (520), et
dans lequel les éléments en engagement mutuel sont séparés par un ou plusieurs espaces (520) de telle sorte que les éléments en engagement mutuel présentent une fonction d'amortissement lors d'un mouvement relatif entre l'actionneur (510, 710, 810) et la structure environnante (530) ; et
dans lequel l'actionneur (510, 710, 810) est disposé dans un premier plan et dans lequel la structure environnante (530) est disposée dans un second plan, dans lequel le premier et le second plan sont parallèles l'un à l'autre, et
dans lequel l'actionneur (510, 710, 810) est conçu pour réaliser le mouvement relatif (620) entre l'actionneur (510, 710, 810) et la structure environnante (530) perpendiculairement aux premier et second plans, et
dans lequel l'actionneur (510, 710, 810) présente une pluralité de saillies sous la forme de colonnes et/ou de peignes (510-4), dans lequel les colonnes et/ou peignes (510-4) sont disposés perpendiculairement aux plans parallèles, sur une surface de l'actionneur en regard de la structure environnante (530), et
dans lequel la structure environnante (530) présente une pluralité d'évidements sous la forme de trous et/ou de fentes (530-4), et
dans lequel les colonnes et/ou peignes (510-4) de l'actionneur et les trous et/ou fentes (530-4) de la structure environnante (530) sont conçus de telle sorte qu'ils soient en engagement mutuel, et/ou
dans lequel la structure environnante (530) est disposée dans un premier plan et dans lequel l'actionneur (510, 710, 810) est disposé dans un second plan, le premier et le second plan étant parallèles l'un à l'autre ; et
dans lequel l'actionneur (510, 710, 810) est conçu pour réaliser le mouvement relatif (620) entre l'actionneur (510, 710, 810) et la structure environnante (530) perpendiculairement au premier et second plan ; et
dans lequel la structure environnante (530) présente une pluralité de saillies sous la forme de colonnes et/ou de peignes (530-5), dans lequel les colonnes et/ou peignes (530-5) sont disposés perpendiculairement aux plans parallèles, sur une surface de la structure environnante en regard de l'actionneur (510, 710, 810), et
dans lequel l'actionneur (510, 710, 810) présente une pluralité d'évidements sous la forme de trous et/ou de fentes (510-5), et
dans lequel les colonnes et/ou peignes (530-5) de la structure environnante (530) et les trous et/ou fentes (510-5) de l'actionneur sont conçus de telle sorte qu'ils soient en engagement mutuel.
